# EUROPÄISCHE PATENTSCHRIFT

(11) **EP 0 529 355 B1**
(45) Veröffentlichungstag und Bekanntmachung des Hinweises auf die Patenterteilung: **12.07.1995**
(21) Anmeldenummer: 92113257.7
(22) Anmeldetag: 04.08.1992
(51) Int. Cl.: B66F 3/12, B66F 13/00, B66F 3/08

(54) **Wagenheber**
Vehicle jack
Cric pour véhicule

(30) Priorität: 22.08.1991 DE 4127739
(43) Veröffentlichungstag der Anmeldung: 03.03.1993
(73) Patentinhaber: AUGUST BILSTEIN GMBH & CO. KG, 58240 Ennepetal (DE)
(72) Erfinder: Brosius, Peter, Dipl.-Ing., W-5511 Ayl (DE); Erschens, Willi, Ing., W-5509 Waldweiler (DE); Metzen, Wolfgang, W-5509 Kell (DE)

(56) Entgegenhaltungen:
- EP-A- 0 451 643
- EP-A- 0 469 234
- DE-A- 3 724 113
- US-A- 2 672 243
- US-A- 3 802 658

## Beschreibung

Die Erfindung betrifft einen Wagenheber nach dem Oberbegriff des Anspruchs 1.

Ein derartiger Wagenheber weist eine quer zur Wagenlängsrichtung schwenkbare Tragplatte auf. Dadurch wird eine eindeutige Anlage der Tragplatte unter dem Wagen, unabhängig von der Stellung des Wagenhebers in Richtung auf die Fahrzeugmitte und unabhängig von der Höhe des angehobenen Wagens gewährleistet.

Die DE-C-39 21 826 zeigt einen derartigen Wagenheber. Nachteilig bei diesem Wagenheber kommt es zu einer einseitigen Anlage der Tragplatte am Wagen, wenn er mit seinem Standfuß auf einen in Wagenlängsrichtung unebenen Boden gesetzt wird oder wenn der Wagen beim Anheben aufgrund seiner Fahrwerkskonstruktion eine Vorwärts- oder Rückwärtsbewegung macht. Die EP-A-0 469 234 zeigt einen Wagenheber, bei dem die Tragplatte gegenüber dem Tragelement des Wagenhebers um eine vertikale Achse in einem begrenzten Maß verdrehbar ist. Dadurch ist es möglich, daß der Wagenheber bereits beim Ansetzen am Wagen verdreht zur Wagenlängsrichtung am Boden aufgesetzt werden kann, was ein nicht unerhebliches Unfallrisiko darstellt.

Der Erfindung liegt die Aufgabe zugrunde, ein Wagenheber nach der DE-C-39 21 826 derartig weiter zu bilden, daß auch Schiefstellungen in Wagenlängsrichtung ausgeglichen werden können ohne das es zu einseitigen Beanspruchungen kommt, die den Wagenboden durch örtliche Pressungen beschädigen können, wobei jedoch ausgeschlossen wird, daß sich der Wagenheber in Wagenlängsrichtung verdreht.

Diese Aufgabe wird erfindungsgemäß durch die Merkmale des Anspruchs 1 gelöst. Vorteilhafte Weiterbildungen sind in den Ansprüchen 2 und 3 beschrieben.

Durch die erfindungsgemäße Ausbildung werden vorteilhaft Zwangskräfte auf den Wagenheber vermindert. Es ist jedoch sichergestellt, daß kein Verdrehen des Wagenhebers unter dem Wagen eintreten kann. Der Wagenheber bleibt immer in Wagenflucht. Die Erfindung ermöglicht eine einwandfreie Funktion aber trotzdem kostengünstige Lösung und garantiert ein Höchstmaß an Schwenkweg.

Ein Ausführungsbeispiel der Erfindung ist in der Zeichnung dargestellt und wird im folgenden näher beschrieben. Es zeigen
- Fig. 1:: die systematische Darstellung eines Schwenkarmwagenhebers,
- Fig. 2:: eine Ansicht der Anbindung der Tragplatte an den Tragarm und
- Fig. 3:: die Seitenansicht zu Fig. 2.

Der beschriebene Schwenkarmwagenheber weist ein Standbein 1 und ein über ein Gelenk 2 drehbeweglich an diesem angebundenen Tragarm als Tragelement 3 auf. Über eine Gewindespindel 4 wird der Tragarm gegenüber dem Standbein 1 angehoben. Das Standbein steht auf einem Standfuß 5 auf dem Boden 6 auf. Am freien Ende des Tragarms als Tragelement 3 ist schwenkbeweglich über eine in Wagenlängsrichtung verlaufende Schwenkachse 7 eine Tragplatte 8 angeordnet, die unter dem Wagen 9 angesetzt wird und diesen anhebt.

Der Tragarm läuft an seinem freien Ende in zwei Stegen 10, 11 aus, die mit einem Tragstift 12 verbunden sind, der in Richtung der Schwenkachse 7 verläuft. Die Schwenkachse wiederum verläuft daneben in Wagenlängsrichtung. Die Tragplatte 8 ist mit Halteschlaufen 13, 14 ausgebildet, die den Tragstift 12 umfassen und damit zwei Schwenkgelenke 15, 16 bilden. Die Halteschlaufen 13, 14 bilden ein Langloch, wobei die Schmalseiten horizontal am Tragstift 12 anliegen, jedoch eine Bewegung der Tragplatte in vertikaler Richtung zulassen. Mittig zwischen den Halteschlaufen 13, 14 ist als Abstützelement 17 zwischen Tragplatte 8 und Tragstift 12 eine konvexe Prägung an der Unterseite der Tragplatte vorgesehen, die sich auf den Tragstift 12 abstützt. Die Prägung hat eine Höhe 18, die etwa der Hälfte der Differenz von Länge zur Breite des Langloches in den Halteschlaufen 13, 14 entspricht. Durch diese Ausbildung kann die Tragplatte 8 gegenüber dem Tragelement 3 nicht nur quer zur Wagenlängsrichtung geschwenkt werden, sondern auch eine begrenzte Nickbewegung in Wagenlängsrichtung durchführen. Trotzdem ist sichergestellt, daß der Wagenheber sich gegenüber dem Fahrzeug nicht verdrehen kann, da der Tragstift 12 horizontal eindeutig in den Halteschlaufen 13, 14 geführt ist.

Wenn besondere Anforderungen hinsichtlich der Begrenzung des Nickwinkels oder der Krafteinleitung von der Tragplatte 8 auf das Tragelement 3 gegeben sind, werden ein oder mehrere Abstützelemente 17 nach den Erfordernissen an geeigneten Stellen zwischen Tragplatte 8 und Tragstift 12 angeordnet. Diese Ausbildung ist nicht zeichnerisch dargestellt.

Die Ausbildung anderer Wagenheberbauformen, wie beispielsweise Scherenwagenheber oder Doppelgelenk-Wagenheber, kann in gleicher Weise erfolgen. In dem Fall ist das Tragelement 3 beispielsweise der Kopf des Wagenhebers.

### Bezugszeichen

- 1: Standbein
- 2: Gelenk
- 3: Tragelement
- 4: Gewindespindel
- 5: Standfuß
- 6: Boden
- 7: Schwenkachse
- 8: Tragplatte
- 9: Wagen
- 10: Steg
- 11: Steg
- 12: Tragstift
- 13: Halteschlaufe
- 14: Halteschlaufe
- 15: Schwenkgelenk
- 16: Schwenkgelenk
- 17: Abstützelement
- 18: Höhe der Prägung

## Patentansprüche

1. Wagenheber mit einem auf dem Boden (6) stehenden Standfuß (5) und einer, gegenüber diesem in einer ersten Ebene höhenbeweglichen, den Wagen (9) anhebenden Tragplatte (8), die an einem Tragelement (3) des Wagenhebers um eine quer zur ersten Ebene verlaufende Schwenkachse (7) schwenkbar über zwei Schwenkgelenke (15, 16), die aus jeweils einer einen Tragstift (12) als Schwenkachse umschließenden Halteschlaufen bestehen, angebunden ist, **dadurch gekennzeichnet**, daß an oder zwischen den Schwenkgelenken (15, 16) wenigstens ein Abstützelement (17) zwischen Tragplatte (8) und Tragelement (3) angeordnet ist und daß die Schwenkgelenke (15,16) so ausgebildet sind, daß die Halteschlaufen (13, 14) sich vertikal als Langloch erstrecken, wobei die Schwenkgelenke (15, 16) eine begrenzte Nickbewegung der Tragplatte (8) in einer zweiten, quer zur ersten Ebene verlaufenden Ebene zulassen.

2. Wagenheber nach Anspruch 1, **dadurch gekennzeichnet**, daß die Tragplatte (8) eine Prägung als Stützelement (17) in Richtung zum Tragelement (3) aufweist.

3. Wagenheber nach Anspruch 1 oder Anspruch 2, **dadurch gekennzeichnet**, daß das Abstützelement (17) etwa mittig zwischen den Schwenkgelenken (15, 16) angeordnet ist.

## Claims

1. Vehicle jack having a base foot (5), which stands on the ground (6), and a load-bearing plate (8) which is height adjustable in a first plane and raises the motor vehicle (9), which load-bearing plate is connected by way of two pivot joints (15, 16), which consist in each case of a retaining loop which encompasses a support pin (12) as a pivot axis, to a support element (3) of the vehicle jack in such a way as to be able to pivot transversely to the pivot axis (7) which extends transversely to the first plane, characterised in that at least one support element (17) is disposed between the load-bearing plate (8) and bearing element (3) at or between the pivot joints (15, 16), wherein the pivot joints (15, 16) allow a limited pitch movement of the load-bearing plate (8) in a second plane which extends transversely to the first plane, that the pivot joints (15, 16) are formed in such a manner that the retaining loops (13, 14) extend vertically as an elongated hole.

2. Vehicle jack according to claim 1, characterised in that the load-bearing plate (8) comprises a projection as a support element (17) in the direction towards the support element (3).

3. Vehicle jack according to claim 1 or claim 2, characterised in that the support element (17) is disposed approximately in the middle between the pivot joints (15, 16).

## Revendications

1. Cric pour véhicule, avec un pied de pose (5) reposant sur le sol (6), et une plaque de support (8) mobile en hauteur dans un premier plan par rapport à celui-ci, pour soulever le véhicule (9), qui est reliée à un élément de support (3) du cric pour véhicule, de manière à pouvoir pivoter autour d'un axe de pivotement (7) s'étendant perpendiculairement au premier plan, par l'intermédiaire de deux articulations de pivotement (15, 16) chacune formée d'un étrier de maintien qui entoure une broche de support (12) servant d'axe de pivotement, caractérisé en ce qu'au moins un élément d'appui (17) est disposé entre la plaque de support (8) et l'élément de support (3), sur ou entre les articulations de pivotement (15, 16), et en ce que les articulations de pivotement (15, 16) sont réalisées de telle sorte que les étriers de maintien (13, 14) s'étendent verticalement sous la forme de trous oblong, grâce à quoi les articulations de pivotement (15, 16) permettent un mouvement de tangage limité de la plaque de support (8) dans un second plan, perpendiculaire au premier plan.

2. Cric pour véhicule selon la revendication 1, caractérisé en ce que la plaque de support (8) présente un estampage comme élément d'appui (17) en direction de l'élément de support (3).

3. Cric pour véhicule selon la revendication 1 ou la revendication 2, caractérisé en ce que l'élément d'appui (17) est disposé sensiblement à mi-chemin entre les articulations de pivotement (15, 16).
